# EUROPÄISCHE PATENTSCHRIFT

(11) **EP 2 099 322 B1**
(45) Veröffentlichungstag und Bekanntmachung des Hinweises auf die Patenterteilung: **12.10.2011**
(21) Anmeldenummer: 07801965.0
(22) Anmeldetag: 29.08.2007
(51) Int. Cl.: A24B 3/18, B30B 11/22

(54) **TABAKZERFASERUNG MIT ZWEISEITIG GELAGERTER FÖRDERSCHNECKENWELLE**
TOBACCO SHREDDER WITH DOUBLE-MOUNTED CONVEYOR-WORM SHAFT
DÉFIBRAGE DE TABAC AVEC ARBRE DE VIS TRANSPORTEUSE SUPPORTÉ DES DEUX CÔTÉS

(30) Priorität: 05.12.2006 DE 102006057290
(43) Veröffentlichungstag der Anmeldung: 16.09.2009
(73) Patentinhaber: British American Tobacco (Germany) GmbH, 20354 Hamburg (DE)
(72) Erfinder: FRANKE, Dietmar, 95445 Bayreuth (DE); KUHL, Volker, 95448 Bayreuth (DE); SCHMEKEL, Gerald, 25337 Elmshorn (DE)
(74) Vertreter: Schwabe - Sandmair - Marx
(86) Internationale Anmeldenummer: PCT/EP2007/007544
(87) Internationale Veröffentlichungsnummer: WO 2008/067859

(56) Entgegenhaltungen:
- WO-A-2006/061117
- DE-A1- 19 831 334
- FR-A- 2 560 817
- GB-A- 237 689
- JP-A- 2004 314 130
- US-A- 5 366 680

## Beschreibung

Die Erfindung betrifft das technische Gebiet der Tabakzerfaserung. Insbesondere betrifft sie das technische Gebiet der Herstellung von zerkleinertem Tabakmaterial durch Zerfaserung, und speziell wird mit der Erfindung ein Tabakrippenmaterial so zerfasert, dass ein Produkt mit ganz besonders vorteilhaften Eigenschaften hergestellt wird, welches letztendlich zur Herstellung von Rauchartikeln verwendet werden kann.

Die Zerfaserung von Tabakmaterialien hat sich als vorteilhaft herausgestellt, weil aus dem Ausgangsmaterial, beispielsweise aus einem Rippenmaterial, ein sehr hochwertiges Produkt erzeugt werden kann, das sensorisch und seiner Struktur nach der Qualität von Schnitttabak kaum nachsteht. Die Druckzerfaserung ist sehr effizient, ermöglicht eine hohe Materialausbeute und liefert einzigartige Produkte.

Aus der DE 10 2004 059 388 ist eine gattungsgemäße Tabakzerfaserungsvorrichtung bekannt, die eine beheizbare Druckkammer hat, welche wiederum einen Tabakmaterial-Einlass auf der Niederdruckseite, einen Entspannungs-Spaltauslass auf der Druckseite und eine wellengelagerte Förderschnecke zum Fördern des Tabakmaterials vom Einlass zum Auslass aufweist. Die Förderschneckenwelle ist einlassseitig gelagert, verläuft bis kurz vor den Auslass und liegt dort freitragend in der Kammer. Während des Normalbetriebs wird die Förderschnecke mit Hilfe des Produktstromes in der Druckkammer relativ gut zentriert. In Betriebszuständen, wo sich wenig oder kein Produkt in der Druckkammer befindet, schlägt aber das freistehende Ende der Förderschneckenwelle innen am Druckkammergehäuse an, so dass beispielsweise beim Anfahren der Anlage Einlaufriefen im Gehäuse und an der Welle ein erhöhter Verschleiß entstehen.

Aus der DE 198 31 334 A1, der US 5,366,680 und der FR 25 60 817 sind Vorrichtungen mit Förderschnecken bekannt, welche ein zu förderndes Material von einem Materialeinlass zu einem Materialauslass der Vorrichtung transportieren.

Es ist eine Aufgabe der Erfindung, die oben genannten Nachteile des Standes der Technik zu überwinden. Insbesondere sollen eine Tabakzerfaserungsvorrichtung und ein Tabakzerfaserungsverfahren vorgeschlagen werden, welche in allen Betriebszuständen optimal funktionieren.

Diese Aufgabe wird durch eine Tabakzerfaserungsvorrichtung gemäß dem Anspruch 1 und ein Verfahren gemäß dem Anspruch 11 gelöst. Die Unteransprüche definieren bevorzugte Ausführungsformen der Erfindung.

Erfindungsgemäß erstreckt sich bei der Vorrichtung die Förderschneckenwelle hinter dem Auslass weiter und ist dort mittels einer Gegenlagerung nochmals gelagert. Mit anderen Worten wird die Förderschneckenwelle im Bereich des Auslasses zentriert bzw. ruhig gestellt, indem eine Lagerung auf beiden Seiten der Druckkammer erfolgt. Diese Mehrfachlagerung hat den Vorteil, dass sie die Stabilität der Wellenposition auch im Auslassbereich gewährleistet, und zwar in allen Betriebszuständen; dadurch verringert sich der Verschleiß und die Lebensdauer bzw. die Zuverlässigkeit werden erhöht. Es entstehen aber überraschenderweise auch andere Vorteile, die unmittelbar mit der Produktion zu tun haben. So lässt sich experimentell nachweisen, dass erfindungsgemäße Vorrichtungen im Vergleich zum Stand der Technik sehr viel höhere Materialdurchsätze bei der Verwendung gleicher Entspannungs-Spaltauslässe realisierbar machen. Im Einzelnen wird hierauf später noch detaillierter eingegangen.

Die angesprochene Gegenlagerung kann erfindungsgemäß gegenüber der Druckkammer fixiert sein, und dadurch wird auch die Zentrierung der Welle durch die Gegenlagerung gegenüber der Druckkammer und insbesondere gegenüber dem ortsfest an der Druckkammer angeordneten Auslass wirksam, d.h. genau an der wichtigsten Stelle. Bei einer bevorzugten Ausführungsvariante ist die Gegenlagerung an einem Auslaufkopf angeordnet, der sich an die Druckkammer anschließt und an ihrem Auslassende befestigt ist.

Die Erfindung zeichnet sich ferner dadurch aus, dass der Spaltauslass begrenzt wird durch ein erstes Auslassteil, das an der Druckkammer oder an dem Auslaufkopf befestigt ist, und ein zweites Auslassteil, das drehfest auf der Welle sitzt. Durch diese Ausgestaltung ergeben sich wiederum große Vorteile, und sie kann auch als separate Erfindung oder als separater Erfindungszweck angesehen werden. Die Vorrichtungen gemäß dem Stand der Technik haben nämlich zwei getrennte Achsen, eine für die Förderschnecke und eine für einen Teil des Spaltauslasses, weil diese beiden Elemente nicht auf einer gemeinsamen Welle sitzen. Aufgrund von immer vorliegenden Fertigungstoleranzen sind aber diese beiden Achsen nicht wirklich zueinander ausgerichtet und dies führt bei kleinen Spaltabständen zu erhöhtem Verschleiß des Werkzeugs, also der Auslassteile. Wenn aber, wie dies gemäß dem oben beschriebenen Aspekt der Erfindung der Fall ist, das zweite Auslassteil drehfest auf der Förderschneckenwelle sitzt, ist die zentrierte Ausrichtung des zweiten Auslassteils (Werkzeugteils) per definitionem gegeben (auch bei sehr geringen Spaltabständen), und deshalb lassen sich auch geringere Spaltabstände realisieren.

Das zweite Auslassteil ist zur Einstellung der Spaltgröße an verschiedenen Axialpositionen der Welle fixierbar. Es kann ferner eine Ausführung gewählt werden, bei der das zweite Auslassteil zur Einstellung der Spaltgröße axial verschieblich und durch Verschiebeeinrichtungen fixiert auf der Welle gelagert wird. Das erste Auslassteil kann ein Außenteil des Spaltauslasses bilden, während das zweite Auslassteil ein Innenteil des Spaltauslasses bildet. In spezieller Ausführung ist der Spalt des Spaltauslasses ein Ringspalt, speziell ein Kegelspalt, wobei insbesondere das Außenteil einen Innenkonus aufweist und das Innenteil einen korrespondierenden Außenkonus. Außenteil und Innenteil bewegen sich vorteilhafterweise relativ zueinander, speziell bewegt sich natürlich bei der oben vorgeschlagenen Ausführungsvariante das zweite Auslassteil; weil es mit der Welle mit rotiert.

Gemäß einer Ausführungsform der Erfindung werden Spaltgrößen in einem Bereich von 0,01 mm bis 2 mm liegen, insbesondere im Bereich von 0,1 mm bis 0,5 mm. Dabei besteht die Möglichkeit, die Spaltwände so zu gestalten, dass sie Aufrauungen oder Profilierungen aufweisen, insbesondere Rillen- oder Kreuzrillenprofilierungen, die vorzugsweise quer zur Spaltwand-Bewegungsrichtung angeordnet sind und insbesondere eine Tiefe von bis zu 3 mm aufweisen.

Mit der vorliegenden Erfindung lassen sich Drehzahlen von 0 bis 600 min⁻¹ erzielen, wenn Antrieb und Lagerung bzw. Gegenlagerung der Vorrichtung (der Förderschneckenwelle) entsprechend ausgelegt werden.

Beim erfindungsgemäßen Verfahren zur Zerfaserung von Tabak wird das Tabakmaterial auf der Niederdruckseite einer Druckkammer eingebracht und auf der Druckseite der Kammer an einem Spaltauslass entspannt und ausgebracht, wobei das Tabakmaterial mittels einer an beiden Endabschnitten wellengelagerten Förderschnecke vom Einlass zum Auslass gefördert wird, und wobei die Förderschnecke in einem Drehzahlbereich von bis zu 600 min⁻¹ betrieben wird.

Der Drehzahlbereich der Betriebsdrehzahl kann im Wesentlichen bei einem der folgenden Werte beginnen: 50 min⁻¹, 100 min⁻¹, 150 min⁻¹, 200 min⁻¹, 250 min⁻¹. Er kann ferner im Wesentlichen bei einem der folgenden Werte enden: 300 min⁻¹, 350 min⁻¹, 450 min⁻¹ 500 min⁻¹, 550 min⁻¹. Zwischenwerte sind möglich, die Auswahl hängt von der jeweilig vorliegenden Vorrichtung und den gewünschten Eingangs- und Ausgangsparametern ab.

In jeweiligen Ausführungsformen wird das erfindungsgemäße Verfahren mit im Wesentlichen mindestens einem der folgenden Parameter betrieben:
- Eingangsfeuchte des Tabakmaterials: 6 % - 30 %, speziell 9 - 12 %;
- Druck in der Kammer: 5 - 120 bar; speziell 40 - 80 bar;
- Kammertemperatur: 90 - 180°; speziell 130°C - 150° C;
- Endfeuchte des Tabakmaterials: 8 % - 25 %; speziell 13 % - 16 %.

Die Erfindung wird im Weiteren anhand einer Ausführungsform näher erläutert. Sie kann alle hierin beschriebenen Merkmale einzeln sowie in jeder sinnvollen Kombination umfassen. In den beigelegten Zeichnungen zeigen:
- Figur 1: einen Längsschnitt durch eine erfindungsgemäße Tabakzerfaserungsvorrichtung; und
- Figur 2: ein Diagramm mit einer Druck-Durchsatz-Kennlinie für die erfindungsgemäße Vorrichtung und eine Vorrichtung gemäß dem Stand der Technik.

Bei der in Figur 1 dargestellten Ausführungsform ist eine Förderschnecke 1, die auf der Welle 19 sitzt, in einem Rohr 3 untergebracht, das als Druckkammer dient. Die Förderschnecke 1 und die Welle 19 können Bestandteile eines einzigen Stückes sein, die sich nur durch ihre Funktion differenzieren; sie können aber auch aus mehreren Stücken bzw. Teilen gebildet oder zusammengesetzt sein. Durch den Einlass 5 kann Tabakmaterial in das Rohr 3 eingebracht werden, und durch die Drehung der Förderschnecke 1 wird das Tabakmaterial gegen das Werkzeug 7 gefördert, das am Auslass des Rohres angebracht ist. Das Werkzeug 7 umfasst einen Innenkegel 11 (Außenteil bzw. erstes Auslassteil), d.h. einen Hohlkegel. Das zweite Auslassteil oder auch das Innenteil wird durch den Kegel 9 gebildet, und dieser Kegel 9 ist drehfest auf der Welle 19 angeordnet. Zwischen der sich verjüngenden Wand des Kegels 9 und der Innenwand des Innenkegels 11 entsteht ein Spaltauslass.

Der Innenkegel 11 des Werkzeugs 7 ist in einem Auslaufkopf 13 befestigt, der ebenso wie das einlassseitig angeordnete Getriebegehäuse 15 Lager 17 aufweist, die als Gegenlagerung gemäß der vorliegenden Erfindung dienen. Die Lager des Getriebegehäuses 15 tragen das Bezugszeichen 16. Die Gegenlagerung 17 lagert die gemeinsame Welle 19, welche die Förderschnecke 1 und auch den Kegel 9 trägt.

Bei der dargestellten Ausgestaltung der Vorrichtung hat das Werkzeug 7 einen einstellbaren Spalt, der jedoch vor Produktionsbeginn fixiert wird, etwa durch eine Fixierung des Kegels 9 an einer bestimmten axialen Stelle der Welle 19 durch herkömmliche Mittel. Eine solche Ausgestaltung ist dann vor Vorteil, wenn die Betriebsparameter genau bekannt und eingefahren sind und eine Veränderung der Spaltbreite während der Produktion nicht notwendig wird.

Es ist aber im Rahmen der vorliegenden Erfindung ebenfalls möglich, den Kegel 9 auf der Welle 19 verschieblich fixierbar zu lagern, und zwar so, dass die Spaltbreite gezielt während der Produktion variiert werden kann. Hierzu kann beispielsweise ein Gleitsitz sowie eine Hydraulikzylinder-Kraftbeaufschlagung gewählt werden, entweder gegen einen zweiten Hydraulikzylinder oder gegen eine Federlagerung.

In beiden Fällen werden aber durch die Gegenlagerung 17 die Welle 19 und damit die Förderschnecke 1 und der Kegel 9 sehr gut zentriert und damit wird erfindungsgemäß ein Verschleiß weitgehend reduziert bzw. vermieden.

Überraschenderweise wurde bei den experimentellen Versuchen mit den erfindungsgemäßen Vorrichtungen festgestellt, dass höhere Materialdurchsätze bei der Verwendung von gleichen Kegelgeometrien erreicht wurden.

Dies lässt sich wie folgt erklären: je höher die Rotationsgeschwindigkeit des Kegels 9 ist, desto kleiner ist der Druckabfall. Mit höherer Rotationsgeschwindigkeit steigt der dynamische Druck am Kegel 9 und somit wird eine Verstopfung durch Tabakmaterial in den Rillen vermindert. In diesem Fall ist der effektive freie Querschnitt größer als bei niedriger Rotationsgeschwindigkeit des Kegels 9.

Eine weitere Erklärungsmöglichkeit stellt eine bessere Zerfaserung dar. Damit würde an der entscheidenden Stelle, dem Ringspalt, die Viskosität des geförderten und zerfaserten Tabakmaterials erhöht und dadurch der Durchsatz verbessert.

Zusätzlich bedeuten reduzierte Drehmomente bei der Zerfaserung geringeren Energieaufwand und Schonung der Werkzeuge. Die Rotationsgeschwindigkeit in Vorrichtungen nach dem Stand der Technik ist auf niedrige Werte im Bereich von etwa 50 min⁻¹ begrenzt. Mit der mehrfach gelagerten Welle der erfindungsgemäßen Vorrichtung lassen sich Rotationsgeschwindigkeiten bis zu 300 min⁻¹, insbesondere sogar bis zu 600 min⁻¹ erreichen, ohne erhöhten Verschleiß feststellen zu können.

Bei der optimierten, erfindungsgemäßen Vorrichtung kann man mit einer deutlichen Materialdurchsatzerhöhung rechnen, wie in Abbildung 2 dargestellt ist. Dort sind die Verläufe des Materialdurchsatzes gegenüber dem nötigen Druck für Systeme mit mehrfach gelagerter Welle (gestrichelt) und mit einseitig gelagerter Welle nach dem Stand der Technik (durchgezogen) zu sehen. Bei sonst identischen Parametern, jedoch erhöhter Drehzahl, werden erfindungsgemäß an den Punkten maximaler Vorrichtungsleistung ca. 225 kg/h Durchsatz erreicht gegenüber ca. 150 kg/h beim Stand der Technik. Dabei sind positiverweise auch noch deutlich geringere mechanische Drücke nötig.

## Patentansprüche

1. Tabakzerfaserungsvorrichtung mit einer Druckkammer (3), die einen Tabakmaterial-Einlass (5) auf der Niederdruckseite, einen Entspannungs-Spaltauslass auf der Druckseite und eine wellengelagerte Förderschnecke (1) zum Fördern des Tabakmaterials vom Einlass zum Auslass aufweist, wobei die Förderschneckenwelle (19) einlassseitig gelagert ist, sich hinter dem Auslass weiter erstreckt und dort mittels einer Gegenlagerung (17) nochmals gelagert ist, **dadurch gekennzeichnet, dass**
der Spaltauslass begrenzt wird durch ein erstes Auslassteil (11), das an der Druckkammer oder an einem sich an die Druckkammer (3) anschließenden und an ihrem Auslassende befestigten Auslaufkopf (13) befestigt ist, und ein zweites Auslassteil (9), das drehfest auf der Welle (19) sitzt und zur Einstellung der Spaltgröße an verschiedenen Axialpositionen an der Welle (19) fixierbar ist.

2. Tabakzerfaserungsvorrichtung nach Anspruch 1, **dadurch gekennzeichnet, dass** die Druckkammer beheizbar ist

3. Tabakzerfaserungsvorrichtung nach Anspruch 1 oder 2, **dadurch gekennzeichnet, dass** die Gegenlagerung (17) gegenüber der Druckkammer (3) fixiert ist.

4. Tabakzerfaserungsvorrichtung nach einem der Ansprüche 1 bis 3, **dadurch gekennzeichnet, dass** die Gegenlagerung (17) am Auslaufkopf (13) angeordnet ist.

5. Tabakzerfaserungsvorrichtung nach Anspruch 1, **dadurch gekennzeichnet, dass** das zweite Auslassteil (9) zur Einstellung der Spaltgröße axial verschieblich und durch Verschiebeeinrichtungen fixiert auf der Welle gelagert ist.

6. Tabakzerfaserungsvorrichtung nach einem der Ansprüche 1 bis 5, **dadurch gekennzeichnet, dass** das erste Auslassteil ein Außenteil (11) und das zweite Auslassteil ein Innenteil (9) des Spaltauslasses bilden.

7. Tabakzerfaserungsvorrichtung nach einem der Ansprüche 1 bis 6, **dadurch gekennzeichnet, dass** der Spalt ein Ringspalt ist, speziell ein Kegelspalt, wobei insbesondere das Außenteil (11) einen Innenkonus aufweist und das Innenteil einen korrespondierenden Außenkonus aufweist.

8. Tabakzerfaserungsvorrichtung nach einem der Ansprüche 1 bis 7, **dadurch gekennzeichnet, dass** die Spaltgröße in einem Bereich von 0,01 mm bis 2 mm, insbesondere im Bereich von 0,1 mm bis 0,5 mm liegt.

9. Tabakzerfaserungsvorrichtung nach einem der Ansprüche 1 bis 8, **dadurch gekennzeichnet, dass** die Spaltwände Aufrauungen oder Profilierungen aufweisen, insbesondere Rillen- oder Kreuzrillenprofilierungen, die vorzugsweise quer zur Spaltwand-Bewegungsrichtung angeordnet sind und insbesondere eine Tiefe von bis zu 2-3 mm aufweisen.

10. Tabakzerfaserungsvorrichtung nach einem der Ansprüche 1 bis 9, **dadurch gekennzeichnet, dass** Antrieb und Lagerung bzw. Gegenlagerung der Vorrichtung ausgelegt sind für Drehzahlen von 0 bis 600 min⁻¹.

11. Verfahren zur Zerfaserung von Tabak, bei dem das Tabakmaterial auf der Niederdruckseite einer Druckkammer eingebracht und auf der Druckseite der Kammer an einem durch ein an der Druckkammer oder an einem sich an die
Druckkammer (3) anschließenden und an ihrem Auslassende befestigten Auslasskopf (13) befestigtes erstes Auslassteil und ein drehfest auf der Welle einer Förderschnecke sitzendes und zur Einstellung der Spaltgröße an verschiedenen Axialpositionen an der Welle fixierbares zweites Auslassteil begrenzten Spaltauslass entspannt und ausgebracht wird, wobei das Tabakmaterial mittels einer an beiden Endabschnitten wellengelagerten Förderschnecke vom Einlass zum Auslass gefördert wird, und wobei die Förderschnecke in einem Drehzahlbereich von bis zu 600 min⁻¹ betrieben wird.

12. Verfahren nach Anspruch 11, bei dem der Drehzahlbereich der Betriebsdrehzahl im Wesentlichen bei einem der folgenden Werte beginnt: 50 min⁻¹, 100 min⁻¹, 150 min⁻¹, 200 min⁻¹, 250 min⁻¹.

13. Verfahren nach Anspruch 11 oder 12, bei dem der Drehzahlbereich der Betriebsdrehzahl im Wesentlichen bei einem der folgenden Werte endet: 300 min⁻¹, 350 min⁻¹, 450 min⁻¹, 500 min⁻¹, 550 min⁻¹.

14. Verfahren nach einem der Ansprüche 11 bis 13, das mit im Wesentlichen mindestens einem der folgenden Parameter betrieben wird:
- Eingangsfeuchte des Tabakmaterials: 6 % - 30 %, speziell 9 - 12 %;
- Druck in der Kammer: 5 - 120 bar; speziell 40 - 80 bar;
- Kammertemperatur: 90 - 180°; speziell 130°C - 150° C;
- Endfeuchte des Tabakmaterials: 8 % - 25 %; speziell 13 % - 16 %.

## Claims

1. A tobacco difibrating device comprising a pressure chamber (3) which comprises a tobacco material inlet (5) on the low-pressure side, a decompression gap outlet on the pressure side and a shaft-mounted conveying screw (1) for conveying the tobacco material from the inlet to the outlet, wherein the conveying screw shaft (19) is mounted at the inlet end and extends beyond the outlet, where it is mounted again by means of a counter bearing (17), **characterised in that**
the gap outlet is limited by a first outlet part (11) which is fastened to the pressure chamber or to a discharge head (13) which is connected to the pressure chamber (3) and fastened at its outlet end, and a second outlet part (9) which is positioned, rotationally fixed, on the shaft (19) and can be fixed on the shaft (19) at different axial positions in order to set the size of the gap.

2. The tobacco difibrating device according to claim 1, **characterised in that** the pressure chamber can be heated.

3. The tobacco difibrating device according to claim 1 or 2, **characterised in that** the counter bearing (17) is fixed relative to the pressure chamber (3).

4. The tobacco difibrating device according to any one of claims 1 to 3, **characterised in that** the counter bearing (17) is arranged on the discharge head (13).

5. The tobacco difibrating device according to claim 1, **characterised in that** the second outlet part (9) is mounted on the shaft such that it can be axially shifted and fixed by shifting means in order to set the size of the gap.

6. The tobacco difibrating device according to any one of claims 1 to 5, **characterised in that** the first outlet part forms an outer part (11) of the gap outlet and the second outlet part forms an inner part (9) of the gap outlet.

7. The tobacco difibrating device according to any one of claims 1 to 6, **characterised in that** the gap is an annular gap, specifically a conical gap, wherein in particular the outer part (11) comprises an inner cone and the inner part comprises a corresponding outer cone.

8. The tobacco difibrating device according to any one of claims 1 to 7, **characterised in that** the size of the gap is in a range of 0.01 mm to 2 mm, in particular in the range of 0.1 mm to 0.5 mm.

9. The tobacco difibrating device according to any one of claims 1 to 8, **characterised in that** the gap walls comprise roughened or profiled portions, in particular grooved or cross-grooved profiles, which are preferably arranged transverse to the movement direction of the gap walls and in particular exhibit a depth of up to 2-3 mm.

10. The tobacco difibrating device according to any one of claims 1 to 9, **characterised in that** the drive and bearing and/or counter bearing of the device are configured for rotational speeds of 0 to 600 min⁻¹.

11. A method for difibrating tobacco, wherein the tobacco material is introduced on the low-pressure side of a pressure chamber and decompressed and extracted on the pressure side of the chamber at a gap outlet which is limited by a first outlet part which is fastened to the pressure chamber or to a discharge head (13) which is connected to the pressure chamber (3) and fastened at its outlet end, and a second outlet part which is positioned, rotationally fixed, on the shaft of a conveying screw and can be fixed on the shaft at different axial positions in order to set the size of the gap, wherein the tobacco material is conveyed from the inlet to the outlet by means of a conveying screw which is shaft-mounted at both end portions, and wherein the conveying screw is operated in a rotational speed range of up to 600 min⁻¹.

12. The method according to claim 11, wherein the rotational speed range of the operating rotational speed substantially begins at one of the following values: 50 min⁻¹, 100 min⁻¹, 150 min⁻¹; 200 min⁻¹; 250 min⁻¹.

13. The method according to claim 11 or 12, wherein the rotational speed range of the operating rotational speed substantially ends at one of the following values: 300 min⁻¹; 350 min⁻¹; 450 min⁻¹; 500 min⁻¹; 550 min⁻¹.

14. The method according to any one of claims 11 to 13, which is operated using substantially at least one of the following parameters:
- an entry moistness of the tobacco material of 6% to 30%, specifically 9% to 12%;
- a pressure in the chamber of 5 to 120 bars, specifically 40 to 80 bars;
- a chamber temperature of 90°C to 180°C, specifically 130°C to 150 °C;
- an end moistness of the tobacco material of 8% to 25%, specifically 13% to 16%.

## Revendications

1. Défibreur de tabac, comportant une chambre de pression (3), qui comporte une entrée (5) pour le tabac sur le côté basse pression, une fente de sortie de détente sur le côté pression et une vis de transport (1), montée sur un arbre et destinée à transporter le tabac depuis l'entrée vers la sortie, sachant que l'arbre (19) de la vis de transport est supporté par un palier du côté entrée, s'étend au-delà de la sortie et y est supporté à nouveau par un palier support (17), **caractérisé en ce que**
la fente de sortie est délimitée par une première partie de sortie (11), qui est fixée à la chambre de pression ou à une tête d'évacuation (13), adjacente à la chambre de pression (3) et fixée à l'extrémité de sortie de celle-ci, et une deuxième partie de sortie (9) qui repose immobile en rotation sur l'arbre (19) et peut être fixée sur l'arbre (19) dans différentes positions axiales en vue du réglage de la taille de la fente.

2. Défibreur de tabac selon la revendication 1, **caractérisé en ce que** la chambre de pression peut être chauffée.

3. Défibreur de tabac selon la revendication 1 ou 2, **caractérisé en ce que** le palier support (17) est immobilisé par rapport à la chambre de pression (3).

4. Défibreur de tabac selon l'une quelconque des revendications 1 à 3, **caractérisé en ce que** le palier support (17) est disposé au niveau de la tête d'évacuation (13).

5. Défibreur de tabac selon la revendication 1, **caractérisé en ce que** la deuxième partie de sortie (9) est mobile axialement en vue du réglage de la taille de la fente et est montée sur l'arbre en étant immobilisée par des dispositifs de déplacement.

6. Défibreur de tabac selon l'une quelconque des revendications 1 à 5, **caractérisé en ce que** la première partie de sortie forme une partie extérieure (11) de la fente de sortie, et la deuxième partie de sortie forme une partie intérieure (9) de la fente de sortie.

7. Défibreur de tabac selon l'une quelconque des revendications 1 à 6, **caractérisé en ce que** la fente est une fente annulaire, en particulier une fente conique, sachant qu'en particulier la partie extérieure (11) comporte un cône intérieur et la partie intérieure comporte un cône extérieur correspondant.

8. Défibreur de tabac selon l'une quelconque des revendications 1 à 7, **caractérisé en ce que** la taille de la fente se situe dans une plage de 0,01 mm à 2 mm, en particulier dans une plage de 0,1 mm à 0,5 mm.

9. Défibreur de tabac selon l'une quelconque des revendications 1 à 8, **caractérisé en ce que** les parois de la fente comportent des rugosités ou des profilages, en particulier des profilages en nervures ou en nervures croisées, qui sont agencées de préférence transversalement à la direction de déplacement de la paroi de la fente et ont en particulier une profondeur allant jusqu'à 2 à 3 mm.

10. Défibreur de tabac selon l'une quelconque des revendications 1 à 9, **caractérisé en ce que** le système d'entraînement, le palier et le palier support du défibreur sont dimensionnés pour des vitesses de rotation de 0 à 600 min⁻¹.

11. Procédé pour le défibrage du tabac, dans lequel le tabac est admis sur le côté basse pression d'une chambre de pression et est détendu et évacué sur le côté pression de la chambre au niveau d'une fente de sortie, délimitée par une première partie de sortie, fixée à la chambre de pression ou à une tête d'évacuation (13), adjacente à la chambre de pression (3) et fixée au niveau de l'extrémité de sortie de celle-ci, et par une deuxième partie de sortie, qui repose de manière immobile en rotation sur l'arbre d'une vis de transport et qui peut être fixée dans différentes positions axiales sur l'arbre en vue du réglage de la taille de la fente, le tabac étant transporté depuis l'entrée vers la sortie par une vis de transport montée sur un arbre au niveau de ses deux zones d'extrémité, et la vis de transport étant actionnée avec une vitesse de rotation dans une plage allant jusqu'à 600 min⁻¹.

12. Procédé selon la revendication 11, dans lequel la plage de la vitesse de rotation en cours de service commence sensiblement à une des valeurs suivantes : 50 min⁻¹, 100 min⁻¹, 150 min⁻¹, 200 min⁻¹, 250 min⁻¹.

13. Procédé selon la revendication 11 ou 12, dans lequel la plage de la vitesse de rotation en cours de service finit sensiblement à une des valeurs suivantes : 300 min⁻¹, 350 min⁻¹, 450 min⁻¹, 500 min⁻¹, 550 min⁻¹.

14. Procédé selon l'une quelconque des revendications 11 à 13, qui est exploité avec sensiblement au moins un des paramètres suivants :
- humidité du tabac à l'admission : 6 % - 30 %, en particulier 9-12%;
- pression dans la chambre : 5 - 120 bars, en particulier 40 - 80 bars ;
- température de la chambre : 90 - 180° ; en particulier 130°C - 150°C ;
- humidité du tabac à la sortie : 8 % - 25 % ; en particulier 13 % - 16 %.
